# EUROPÄISCHE PATENTSCHRIFT

(11) **EP 0 006 200 B1**
(45) Veröffentlichungstag und Bekanntmachung des Hinweises auf die Patenterteilung: **01.07.1981**
(21) Anmeldenummer: 79101857.5
(22) Anmeldetag: 09.06.1979
(51) Int. Cl.: C11D 17/04

(54) **Stückförmiges Reinigungsmittel, insbesondere Seife**
Cake of soap or the like
Pain de savon ou analogue

(30) Priorität: 10.06.1978 DE 2825529
(43) Veröffentlichungstag der Anmeldung: 09.01.1980
(73) Patentinhaber: Kammer, Manfred, D-6129 Lützelbach 1 (DE)
(72) Erfinder: Kammer, Manfred, D-6129 Lützelbach 1 (DE)
(74) Vertreter: Katscher, Helmut, Dipl.-Ing.

## Beschreibung

Die Erfindung betrifft ein stückförmiges Reinigungsmittel, insbesondere Seife, das schwimmfähig ist, bestehend aus einem Reinigungsmittelkörper, dessen spezifisches Gewicht größer als 1 ist, und einem daran angebrachten Kunststoffkörper.

Bei herkömmlichen, nicht schwimmfähigen Seifen wird es als nachteilig empfunden, daß die Seifenstücke im Wasser untergehen und es deshalb Schwierigkeiten bereitet, die Seifenstücke wieder zu finden. Wenn die Seifenstücke während der durch die Suche bedingten Zeit länger im Wasser liegen, lösen sie sich schneller als durch die normale Benutzung auf, so daß sich der Seifenverbrauch erhöht.

Es ist seit langem bekannt, Seifenstücke dadurch schwimmfähig zu machen, daß in die Seifenmasse während der Herstellung eingebrachte Luftbläschen, Hohlkörper oder andere leichte Körper das spezifische Gewicht des Seifenstücks auf einen Wert unter 1 verringern, so daß man eine Schwimmseife erhält. Bei einer bekannten stückförmigen Seife der genannten Art (DE-GM 1 797 349) ist in einer Vertiefung des Seifenkörpers ein napfförmiges oder schalenförmiges Einsatzstück aus Kunststoff derart angebracht, daß die Öffnung des Einsatzstücks dem Seifenkörper zugekehrt ist, so daß zwischen dem Einsatzstück und der Vertiefung ein mit Luft gefüllter Hohlraum entsteht, der das Seifenstück schwimmfähig macht.

Bei der bekannten Schwimmseife muß das aus Kunststoff bestehende Einsatzstück zur Befestigung in die Vertiefung des Seifenkörpers hineingedrückt werden, wobei entweder die Ränder der Vertiefung gegen das Einsatzstück gedrückt werden müssen oder das Einsatzstück mit seinen nach außen gebogenen Rändern in der Vertiefung verankert wird. Die hierfür bei der Herstellung erforderlichen Arbeitsgänge sind verhältnismäßig aufwendig. Wenn der Seifenkörper durch Gebrauch soweit abgenutzt ist, daß an irgendeiner Stelle Wasser in den Hohlraum eindringen kann, verliert die Seife ihre Schwimmfähigkeit und löst sich sehr bald von dem Einsatzstück. Die dabei anfallenden Seifenreste zerfallen rasch in kleine Stücke und können nicht mehr aufgebraucht werden. Auch wenn der Seifenkörper erst verhältnismäßig wenig abgenutzt ist, besteht noch die Gefahr, daß sich bei der Handhabung der Seife die dichte Verbindung des Seifenkörpers mit dem Einsatzstück mindestens an einer Stelle löst oder daß der Seifenkörper eingedrückt wird.

Aufgabe der Erfindung ist es daher, ein stückförmiges Reinigungsmittel der eingangs genannten Art zu schaffen, das bei einfacher Herstellungsmöglichkeit ein restloses Aufbrauchen des Reinigungsmittelkörpers ermöglicht, ohne daß sich der Reinigungsmittelkörper vom Kunststoffkörper löst und ohne daß das stückförmige Reinigungsmittel seine Schwimmfähigkeit verliert.

Diese Aufgabe wird erfindungsgemäß dadurch gelöst, daß der Kunststoffkörper aus geschlossenporigem Kunststoffschaum besteht und mittels einer Haftmasse dauerhaft haftend an dem Reinigungsmittelkörper angebracht ist. Da der Auftrieb durch die geschlossenen Hohlräume des Kunststoffschaums bewirkt wird, besteht keine Gefahr, daß im Laufe der Benutzung Wasser in diese Hohlräume eindringt. Die Schwimmfähigkeit bleibt daher bei der Benutzung erhalten. Da die Verbindung des Kunststoffkörpers mit dem Reinigungsmittelkörper nicht durch eine mechanische Verankerung, sondern durch eine Haftmasse erfolgt, bleibt diese Verbindung bestehen, bis der Reinigungsmittelkörper restlos aufgebraucht ist.

Es fallen keine Teile des Reinigungsmittelkörpers ab, auch wenn im Laufe der fortschreitenden Benutzung Wasser bis in den Bereich der Verbindung zwischen Kunststoffkörper und Reinigungsmittelkörper gelangt.

Die Herstellung ist sehr einfach, weil es genügt, den Kunststoffkörper unter Zwischenlage der Haftmasse mit dem Reinigungsmittelkörper in Verbindung zu bringen, was beispielsweise bereits beim Pressen des stückförmigen Reinigungsmittels bzw. der Seife geschehen kann. Eine mechanische Verankerung des Kunststoffkörpers, die die Anwendung bestimmter Verformungskräfte bei der Herstellung erforderlich machen würde, ist nicht notwendig. Der Reinigungsmittelkörper kann auch nach seiner Formung in einfacher Weise mit dem Kunststoffkörper verbunden werden.

Der an dem Reinigungsmittelkörper angebrachte Kunststoffkörper ergibt noch zusätzlich den Vorteil, daß das stückförmige Reinigungsmittel auf diesem Kunststoffkörper abgelegt werden kann, ohne auf glatten, nassen und/oder leicht geneigten Flächen, beispielsweise Badewannenrändern, leicht abzurutschen, wie dies bei herkömmlichen Seifenstücken der Fall ist. Durch den Kunststoffkörper wird außerdem die Griffigkeit und Handhabbarkeit des Reinigungsmittel- bzw. Seifenstücks verbessert; der Kunststoffkörper kann als zusätzliche Reinigungshilfe zum Abreiben benutzt werden. Hierzu ist es besonders vorteilhaft, wenn der Kunststoffkörper an seiner Außenseite feinkörnig strukturiert oder gerillt ist.

Es ist zwar eine Schwimmseife bekannt (DE-OS 26 06 902), bei der ein Kunststoffkörper, dessen spezifisches Gewicht wesentlich kleiner als 1 ist, in eine Außenfläche des Seifenstücks eingebettet ist. Die Befestigung des Kunststoffkörpers erfolgt durch eine an der Außenseite anliegende Folie. Hierbei ist zwischen dem Kunststoffkörper und dem Seifenkörper jedoch keine Haftmasse vorhanden, so daß die Seife nicht restlos aufgebraucht werden kann. Sobald der Seifenkörper teilweise aufgebraucht ist und Wasser in den Bereich zwischen dem Kunststoffkörper und dem Seifenkörper eindringt, löst sich der Kunststoffkörper vom Seifenkörper, weil die Folie keine Haltewirkung mehr entfalten kann.

Es ist auch bekannt (DE-OS 26 51 276), Seifenstücke mit einem Bürsteneinsatz zu versehen, wobei der Seifenkörper eine durchgehende, abgestufte Bohrung aufweist, in die von beiden Seiten jeweils eine Einsatzhälfte eingesetzt ist, die miteinander verrastet sind. Diese Art der Verbindung eines Seifenkörpers mit Kunststoffteilen bedingt einen verhältnismäßig großen Arbeitsaufwand bei der Herstellung; außerdem wird dadurch keine schwimmfähige Seife erreicht. Eine Haftmasse, die eine dauerhafte Verbindung zwischen den Einsatzteilen und dem Seifenkörper bis zum restlosen Aufbrauchen des Seifenkörpers gewährleisten würde, ist nicht vorgesehen.

Die Erfindung wird nachfolgend an einem Ausführungsbeispiel näher erläutert, das in der Zeichnung dargestellt ist. Es zeigen
Fig. 1-3 ein stückförmiges Reinigungsmittel in Unteransicht, Seitenansicht und Stirnansicht,
Fig.4 eine Draufsicht auf den Kunststoffkörper,
Fig. 5 eine perspektivische Ansicht des Kunststoffkörpers, wobei der Reinigungsmittelkörper angedeutet ist,
Fig. 6 eine andere Ausführungsform des stückförmigen Reinigungsmittels vor dem Anbringen des Kunststoffkörpers mittels einer Haftmasse, und
Fig. 7 in einer Seitenansicht und teilweise im Schnitt das fertige stückförmige Reinigungsmittel nach Fig. 6.

Ein Kunststoffkörper 1 in Form eines Kunststoffplättchens aus geschlossenporigem Kunststoffschaum mit einer feinkörnig strukturierten Außenseite 2 ist an seiner Oberseite 3 mittels einer (nicht dargestellten) Haftmasse mit einem Reinigungsmittelkörper, beispielsweise einem Seifenkörper 4 verbunden. Die Oberseite 3 des Kunststoffkörpers 1 kann zusätzlich mit Nuten 5, Vertiefungen oder dergleichen versehen sein. In den Fig. 4 und 5 erkennt man Auswerfermarkierungen 6 sowie Füller- und Injektormarkierungen 7, die bei der Herstellung des Kunststoffplättchens entstehen.

Beim Ausführungsbeispiel nach den Fig. 6 und 7 ist im Seifenkörper 4 eine Ausnehmung 8 vorgesehen, in der das Kunststoffplättchen 1 mit seiner Oberseite (in den Fig. 6 und 7 untenliegend) mittels einer Haftmasse 9 befestigt wird.

## Patentansprüche

1. Stückförmiges Reinigungsmittel, insbesondere Seife, das schwimmfähig ist, bestehend aus einem Reinigungsmittelkörper (4), dessen spezifisches Gewicht größer als 1 ist, und einem daran angebrachten Kunststoffkörper (1), dadurch gekennzeichnet, daß der Kunststoffkörper (1) aus geschlossenporigem Kunststoffschaum besteht und mittels einer Haftmasse (9) dauerhaft haftend an dem Reinigungsmittelkörper (4) angebracht ist.

2. Stückförmiges Reinigungsmittel nach Anspruch 1, dadurch gekennzeichnet, daß der Kunststoffkörper (1) an seiner Außenseite (2) feinkörnig strukturiert oder gerillt ist.

## Claims

1. Cake-form cleansing means, in particular soap, which is able to float, consisting of a cleansing-means body (4) whose specific gravity is higher than 1, and of a plastics body (1) applied thereto, characterised in that the plastics body (1) consists of closed-pore plastics foam and by means of an adhesive substance (9) is applied with durable adhesion to the cleansing-means body (4).

2. Cake-form cleansing means according to Claim 1, characterised in that the plastics body (1) is of fine-grained structure or is grooved on its outside (2).

## Revendications

1. Agent de nettoyage, en particulier, savon, en pain, cet agent ou ce savon étant flottable, tandis qu'il est constitué d'un corps (4) formé d'un produit de nettoyage, dont le poids spécifique est supérieur à 1 et auquel est appliqué un corps de matière synthétique (1), caractérisé en ce que le corps de matière synthétique (1) est constitué d'une mousse synthétique à pores fermés, tandis qu'il est appliqué avec une adhérence permanente sur le corps (4) constitué du produit de nettoyage, au moyen d'une masse adhésive (9).

2. Agent de nettoyage en pain suivant la revendication 1, caractérisé en ce que la face extérieure (2) du corps de matière synthétique (1) comporte des rainures ou une structure à grains fins.
